# EUROPÄISCHE PATENTANMELDUNG

(11) **EP 0 133 616 A2**
(43) Veröffentlichungstag der Anmeldung: **27.02.1985**
(21) Anmeldenummer: 84890139.3
(22) Anmeldetag: 23.07.1984
(51) Int. Cl.: A62C 23/02, A62C 13/24

(54) **Feuerlöschgerät**

(30) Priorität: 29.07.1983 AT 2757/83
(71) Anmelder: Ragailler, Franz, A-4070 Eferding (AT)
(72) Erfinder: Ragailler, Franz, A-4070 Eferding (AT)
(74) Vertreter: Hübscher, Gerhard, Dipl.-Ing.

(57) **Zusammenfassung**

Ein Feuerlöschgerät (1) besteht aus einem flüssiges löschmittel aufnehmenden Druckbehälter (2), in dessen Füllöffnung eine Fassung (5) zum Einsetzen eines Betätigungsventils (6) und eines Steigrohres (7) eingeschweißt ist.

Um auch über längere Zeiträume eine Funktionssicherheit zu gewährleisten, ohne dazu besondere Dichtungseinrichtungen oder Druckquellen verwenden zu müssen, ist die Fassung (5) zu einem frei ins Behälterinnere hineinragenden Rohrstutzen (3) verlängert, weichen als Befüllungsmaß des Druckbehälters (2) dienenden Rohrstutzen (3) das Steigrohr (7) ungedichtet durchragt. Das Steigrohr (7) ist dabei unmittelbar an das Betätigungsventil (6) angeschlossen.

## Beschreibung

Die Erfindung betrifft ein Feuerlöschgerät mit einem flüssiges Löschmittel aufnehmenden Druckbehälter, dessen Füllöffnung eine Fassung zum Einsetzen eines ein Steigrohr abschließenden Betätigungsventils aufweist.

Diese einfachen Feuerlöschgeräte werden mit Wasser oder einem anderen flüssigen Löschmittel gefüllt und dann durch Einpumpen von Luft druckbeaufschlagt, so daß beim Öffnen des Betätigungsventils der Druckluftpolster im Druckbehälter das Löschmittel unter gleichzeitiger Entspannung durch das Steigrohr austreibt und verspritzt. Diese Feuerlöschgeräte sind daher recht handlich und auch ohne Schwierigkeiten wiederverwendbar, doch setzt ihre Funktionsfähigkeit die sichere Aufrechterhaltung des Druckluftpolsters innerhalb des Druckbehälters voraus und stellt daher an die Dichtheit des Ventileinsatzes besondere, bisher unlösbare Anforderungen. Da sich nämlich der Luftpolster oben im Behälterinneren, also im Bereich der Fassung befindet, muß diese Dichtung vor allem der ständigen Einwirkung von Druckluft standhalten, was für die hier trockene Dichtung des Ventileinsatzes auf längere Zeit unmöglich ist. Außerdem bleibt der früher oder später unweigerlich eintretende Druckver- lust unbemerkt, wenn nicht eine eigene Druckmessung vorgenommen wird, so daß die Gefahr besteht, plötzlich im Bedarfsfalle nur ein unbrauchbares Feuerlöschgerät zur Verfügung zu haben. Um dieser Gefahr zu begegnen, werden daher bisher in den Druckbehälter eigene Kohlendioxid- )patronen eingesetzt, die dann zur Aktivierung des Feuerlöschers mittels eines Schlagbolzens zu öffnen sind und den zum Austreiben des Löschmittels erforderlichen Druckpolster im Druckbehälter erzeugen. Diese Feuerlöschgeräte sind aber recht aufwendig, da sie neben dem Betätigungsventil für das Steigrohr noch eine Schlagbolzeneinrichtung od.dgl. für die Kohlendioxidpatrone benötigen und - bedingt durch die Unbestimmtheit der beim Öffnen der Patrone entstehenden Druckverhältnisse im Druckbehälter - spezielle Sicherheitsvorkehrungen, wie stärkere Behälterwandung und Sicherheitsventile,erfordern. Weiters ist das Öffnen der Kohlendioxidpatrone mit einer beträchtlichen Kraftanstrengung verbunden, die genauso wie das erhöhte Gewicht des Feuerlöschers dessen Handhabung erschweren.Auch eine Wiederverwendung des Gerätes ist nicht ohne weiteres möglich und verlangt auf jeden Fall jedesmal den Einsatz einer neuen, teuren Kohlendioxidpatrone.

Der Erfindung liegt daher die Aufgabe zugrunde, äiese Mängel zu beseitigen und ein Feuerlöschgerät der eingangs geschilderten Art mit einfachsten Konstruktionsmitteln so zu verbessern, daß auch übere längere Zeiträume seine Funktionssicherheit gewährleistet ist, ohne dazu besondere Druckquellen, wie Kohlendioxidpatronen samt zugehörigen Einrichtungen verwenden zu müssen.

Die Erfindung löst diese Aufgabe dadurch, daß die Fassung zu einem frei ins Behälterinnere hineinragenden Rohrstutzen verlängert ist, welchen als Befüllungsmaß dienenden Rohrstutzen das unmittelbar an das Betätigungsventil angeschlossene Steigrohr ungedichtet durchragt. Mit dieser praktisch ohne Mehraufwand vorzunehmenden Maßnahme wird der Sitz des Betätigungsventils in der Fassung vor der Einwirkung der Druckluft geschützt, die nun nicht unmittelbar auf die Dichtung des Ventileinsatzes einwirken kann, sondern nur das flüssige Löschmittel im Rohrstutzen hochdrückt, und es zu einer Naßbeaufschlagung der Dichtung kommt. Eine vollständige Abdichtung der Ventilaufnahme innerhalb der Fassung gegenüber Flüssigkeit läßt sich schwierigkeitslos auch über lange Zeiträume aufrecht erhalten, und sollte tatsächlich einmal eine Undichtheit auftreten, ist das durch die Leckstelle nach außen gedrückte Löschmittel ein sichtbares Zeichen für den aufgetretenen Schaden, so daß dieser Schaden rechtzeitig behoben oder ein neues, einsatzbereites Gerät aufgestellt werden kann. Gleichzeitig mit seiner Aufgabe als Abdichteinrichtung der Ventilaufnahme in der Fassung gegenüber dem inneren Luftpolster kann der entsprechend bemessene Rohrstutzen auch als Befüllungsmaß dienen, da er das Einfüllen des Löschmittels nur bis zu der von seiner Länge abhängigen Grenze ermöglicht. Auch bei Wiederverwendung ist daher stets der gleiche Füllstand gegeben und für die gleichbleibende Wirkung des Feuerlöschgerätes gesorgt.

In der Zeichnung ist der Erfindungsgegenstand rein schematisch an Hand eines Teilschnittes dargestellt.

Ein Feuerlöschgerät 1 besteht aus einem flaschenartigen Druckbehälter 2, in dessen Füllöffnung ein Rohrstutzen 3 eingeschweißt ist. Dieser Rohrstutzen 3 ragt frei ins Behälterinnere und reicht bis knapp unter die Befüllungsgrenze 4 des Druckbehälters 2. Am Oberende des Rohrstutzens 3 gibt es eine Fassung 5 zum Einsetzen eines Betätigungsventils 6, das an ein Steigrohr 7 anschließt und mit einem Spritzschlauch 8 in Verbindung steht.

Nach Abnahme des Betätigungsventils 6 samt dem Steigrohr 7 kann der Druckbehälter 2 mit Löschmittel aufgefüllt werden, soweit dies der Rohrstutzen 3 zuläßt. Wird dann das Betätigungsventil 6 unter Zwischenlage einer entsprechenden Dichtung 9 in die Fassung 5 eingesetzt und Luft bis zu einem gewünschten Druck in das Behälterinnere eingepumpt, ist das Feuerlöschgerät 1 voll funktionsbereit. Dabei gewährleistet der Rohrstutzen 3 einen dichten Abschluß zwischen Betätigungsventil 6 und Behälterinnerem, da er mit seinem unteren Ende in das Löschmittel eintaucht und dadurch'den oberhalb des Löschmittelspiegels sich befindenden Druckluftpolster von der Dichtung 9 abhält, die lediglich vom im Rohrstutzen 3 hochsteigenden Löschmittel selbst beaufschlagt wird. Das vorhandene Druckniveau innerhalb des Druckbehälters 2 kann auch über längere Zeit sicher aufrecht erhalten werden, so daß das Feuerlöschgerät 1 immer einsatzbereit ist und der Druckpolster im Behälter 2 bei Öffnen des Betätigungsventils 6 das Löschmittel durch das Steigrohr 7 austreibt und über den Spritzschlauch 8 verspritzt.

## Patentansprüche

Feuerlöschgerät mit einem flüssiges Löschmittel aufnehmenden Druckbehälter (2), dessen Füllöffnung eine Fassung (5) zum Einsetzen eines ein Steigrohr (7) abschließenden Betätigungsventils (6) aufweist, dadurch gekennzeichnet, daß die Fassung (5) zu einem frei ins Behälterinnere hineinragenden Rohrstutzen (3) verlängert ist, welchen als Befüllungsmaß dienenden Rohrstutzen (3) das unmittelbar an das Betätigungsventil (6) angeschlossene Steigrohr (7) ungedichtet durchragt.
